# EUROPÄISCHE PATENTSCHRIFT

(11) **EP 2 809 190 B1**
(45) Veröffentlichungstag und Bekanntmachung des Hinweises auf die Patenterteilung: **03.02.2016**
(21) Anmeldenummer: 12702768.8
(22) Anmeldetag: 04.02.2012
(51) Int. Cl.: A43B 9/02, A43B 13/16

(54) **SCHUH, INSBESONDERE SPORTSCHUH**
SHOE, IN PARTICULAR SPORTS SHOE
CHAUSSURE, EN PARTICULIER CHAUSSURE DE SPORT

(43) Veröffentlichungstag der Anmeldung: 10.12.2014
(73) Patentinhaber: PUMA SE, 91074 Herzogenaurach (DE)
(72) Erfinder: KRÜGER, Thomas, 91086 Aurachtal (DE)
(74) Vertreter: Gosdin, Michael
(86) Internationale Anmeldenummer: PCT/EP2012/000511
(87) Internationale Veröffentlichungsnummer: WO 2013/113337

(56) Entgegenhaltungen:
- EP-A2- 0 451 120
- DE-A1- 2 901 486
- DE-C- 601 140

## Beschreibung

Die Erfindung betrifft einen Schuh, insbesondere einen Sportschuh, der ein Schuhoberteil und eine mit dem Schuhoberteil verbundene Sohle aufweist, wobei das Schuhoberteil und die Sohle mittels eines Verbindungselements miteinander verbunden sind.

Schuhe der gattungsgemäßen Art werden häufig so hergestellt, dass das Schuhoberteil mit der Sohle durch Vernähen verbunden wird. Bekannt sind auch alternativ oder additiv Klebeverbindungen, die Wasserdichtigkeit gewähren sollen. Die Qualität der Verbindung entscheidet wesentlich über die dauerhafte Brauchbarkeit des Schuhs.

Insbesondere mit Blick auf die Wasserdichtigkeit des Schuhs wurden auch schon aufwändigere Lösungen bekannt, um die Verbindung zwischen Schuhoberteil und Sohle herzustellen. Nachteilig ist bei diesen, dass der hierbei getriebene Aufwand mitunter erheblich ist, so dass der Schuh in der Herstellung entsprechend teuer ist.

Ein Schuh der eingangs genannten Art ist aus der EP 0 451 150 A2 bekannt.

Der Erfindung liegt die Aufgabe zugrunde, einen gattungsgemäßen Schuh so fortzubilden, dass die Verbindung zwischen Schuhoberteil und Sohle vereinfacht werden kann, wobei dennoch ein hoher Grad an Stabilität der Verbindung zwischen den Teilen gewährt wird. Ferner soll die Verbindung zwischen Schuhoberteil und Sohle auch wasserdicht sein. Die Verbindung soll fertigungstechnisch einfach hergestellt werden können, so dass eine preiswerte Fertigung des Schuhs möglich werden soll.

Die Lösung dieser Aufgabe durch die Erfindung ist dadurch gekennzeichnet, dass das Verbindungselement ein sich längserstreckendes profiliertes Formteil ist, das einen oberen streifenförmigen Abschnitt und einen unteren gabelförmig ausgebildeten Abschnitt mit zwei Gabelabschnitten aufweist, wobei das Schuhoberteil in seinem an die Sohle angrenzenden Bereich einen streifenförmigen Oberteilabschnitt aufweist, der mit dem streifenförmigen Abschnitt des Verbindungselements verbunden ist, und wobei die Sohle in ihrem an das Schuhoberteil angrenzenden Bereich einen streifenförmigen Sohlenabschnitt aufweist, der zwischen die beiden Gabelabschnitte hineinreicht und mit mindestens einem der Gabelabschnitte verbunden ist.

Die Gabelabschnitte verlaufen bevorzugt im wesentlichen parallel zueinander.

Die Verbindung zwischen dem streifenförmigen Oberteilabschnitt und dem streifenförmigen Abschnitt des Verbindungselements wird bevorzugt durch eine Naht hergestellt.

Die Verbindung zwischen dem streifenförmigen Sohlenabschnitt und mindestens einem der Gabelabschnitte wird bevorzugt durch eine formschlüssige Verbindung hergestellt. Die formschlüssige Verbindung kann dabei mindestens einen nasenförmigen Vorsprung am streifenförmigen Sohlenabschnitt (oder an mindestens einem der Gabelabschnitte) und mindestens einen Hakenabschnitt an mindestens einem der Gabelabschnitte (oder am streifenförmigen Sohlenabschnitt) umfassen, wobei der nasenförmige Vorsprung und der Hakenabschnitt kongruent zueinander ausgeformt sind. Dabei ist bevorzugt vorgesehen, dass ein einziger nasenförmiger Vorsprung am streifenförmigen Sohlenabschnitt und ein einziger Hakenabschnitt an einem der Gabelabschnitte angeordnet oder vorgesehen sind.

Die Verbindung zwischen dem streifenförmigen Sohlenabschnitt und mindestens einem der Gabelabschnitte kann auch durch eine stoffschlüssige Verbindung hergestellt sein. Die stoffschlüssige Verbindung ist dabei bevorzugt eine Verschweißung, insbesondere eine Laserverschweißung.

Besonders bevorzugt ist die Verbindung zwischen dem streifenförmigen Sohlenabschnitt und mindestens einem der Gabelabschnitte sowohl durch eine formschlüssige Verbindung als auch durch eine stoffschlüssige Verbindung hergestellt.

Das Verbindungselement ist bevorzugt ein extrudiertes Kunststoffprofil. Das Kunststoffmaterial des Verbindungselements ist vorzugsweise transparent.

Die Sohle kann mindestens ein Sohlenteil umfassen, wobei das Schuhoberteil in dem dem Boden zugewandten Bereich mindestens einen Ausschnitt aufweist, dessen Größe und Form denjenigen des Sohlenteils in dessen Kontaktbereich mit dem Schuhoberteil entsprechen; dabei kann das mindestens eine Sohlenteil in den mindestens einen Ausschnitt eingesetzt und mittels des Verbindungselements mit dem Schuhoberteil verbunden sein. Das mindestens eine Sohlenteil kann als schalenförmiges Gebilde ausgeführt sein; hierbei handelt es sich vor allem um ein Sohlenteil im Fersenbereich des Schuhs.

Ein Sohlenteil kann dabei im Hinterfußbereich und ein Sohlenteil im Vorderfußbereich angeordnet sein. Das Schuhoberteil ist vorzugsweise zwischen den beiden Sohlenteilen durchgängig und nahtfrei ausgebildet.

Sofern die Begriffe "oben" bzw. "unten" gebraucht sind, bezieht sich das auf die Lage des Schuhs, wenn dieser bestimmungsgemäß verwendet wird und auf dem Boden steht.

Das Verbindungselement in Form des Kunststoffprofils wird also in einen Vorsprung im anzubringenden Sohlenelement eingeschnappt und dann per Laserschweißen mit dem Sohlenelement verbunden. Über einen flächigen Stegabschnitt des Kunststoffprofiles wird dieses dann am Schuhoberteil angenäht.

Es ergibt sich ein einfach und kostengünstig herstellbarer Verbund zwischen Schuhoberteil und Sohle, der eine hohe Stabilität aufweist und weitgehend dicht ist.

In der Zeichnung ist ein Ausführungsbeispiel der Erfindung dargestellt. Es zeigen:
- Fig. 1: in perspektivischer Darstellung einen Schuh mit einem Schuhoberteil und zwei am Schuhoberteil angebrachten Sohlenteilen,
- Fig. 2: in perspektivischer Darstellung das Schuhoberteil in einer schrägen Ansicht von unten, wobei die Sohlenteile entfernt sind,
- Fig. 3: in perspektivischer Darstellung eines der Sohlenteile des Schuhs und
- Fig. 4: eine Schnittdarstellung durch den fertigen Schuh gemäß dem Schnitt C-D gemäß Fig. 1.

In den Figuren 1 bis 3 ist zunächst exemplarisch eine mögliche Ausgestaltung der Grundkonstruktion des Schuhs 1 mit Schuhoberteil 2 und Sohle 3 dargestellt. Das Schuhoberteil 2 weist zwei Ausschnitte 15 und 16 im Bodenbereich auf, in die Sohlenteile 3' und 3" eingesetzt und hier befestigt werden.

Die Herstellung der Verbindung zwischen Schuhoberteil 2 und Sohle 3 bzw. den Sohlenteilen 3', 3" ist im Detail aus der Schnittdarstellung gemäß Fig. 4 ersichtlich. Der außenliegende Bereich ist mit A bezeichnet, das Schuhinnere mit I.

Das Schuhoberteil 2 ist im Bereich, der an die Sohle 3 angrenzt, mit einem streifenförmigen Oberteilabschnitt 9 versehen. Auch die Sohle 3 hat im Bereich, der dem Schuhoberteil 2 zugewandt ist, einen streifenförmigen Sohlenabschnitt 10 (s. auch Fig. 3). Die beiden streifenförmigen Abschnitte 9 und 10 werden mittels eines Verbindungselements 4 miteinander verbunden, das ein extrudiertes Kunststoffprofil ist und die in Fig. 4 ersichtliche Querschnittsform aufweist.

Das Verbindungselement 4 weist einen oberen streifenförmigen Abschnitt 5 sowie einen unteren gabelförmig ausgebildeten Abschnitt 6 auf. Der gabelförmig ausgebildete Abschnitt 6 umfasst zwei Gabelabschnitte 7 und 8, die im wesentlichen parallel zueinander verlaufen und zwischen sich einen Aufnahmeraum definieren.

Die Verbindung zwischen dem streifenförmigen Oberteilabschnitt 9 und dem oberen streifenförmigen Abschnitt 5 des Verbindungselements 4 erfolgt durch Nähen. Dargestellt ist eine Naht 11, die die beiden genannten Teile verbindet.

Indes wird die Verbindung zwischen dem Verbindungselement 4 und dem streifenförmigen Sohlenabschnitt 10 durch eine kombinierte form- und stoffschlüssige Verbindung hergestellt.

Hierzu weist der streifenförmige Sohlenabschnitt 10 einen nasenförmigen Vorsprung 12 auf. Dieser ist in Fig. 3 ebenfalls angedeutet. Er ist zur Außenseite des Schuh hin gerichtet, während der streifenförmige Sohlenabschnitt 10 an der anderen, d. h. der dem Inneren des Schuhs zugewandten Seite gerade bzw. eben ausgebildet ist.

Einer der beiden Gabelabschnitte, nämlich der Gabelabschnitt 7, ist mit einem Hakenabschnitt 13 versehen. Hakenabschnitt 13 und Vorsprung 12 sind kongruent zueinander ausgebildet, d. h. im zusammengesteckten Zustand ergibt sich die Anordnung wie in Fig. 4 zu erkennen. Der Hakenabschnitt 13 greift den Vorsprung 12 formschlüssig und hält so die Sohle 3 fest am Verbindungselement 4.

Da freilich diese formschlüssige Verbindung alleine in der Regel nicht fest genug ist, wird nach dem Zusammenstecken der Teile 3 und 4 noch eine stoffschlüssige Verbindung hergestellt. Dies erfolgt vorliegend durch ein Laserverschweißen der Materialien von Verbindungselement 4 und Sohlenabschnitt 10.

In Fig. 4 ist ein Laserkopf 17 angedeutet, mit dem ein gebündelter Laserstrahl auf die Stelle gerichtet wird, an der die gewünschte Schweißnaht 14 hergestellt werden soll. Nach kurzem Aufschmelzen des Materials von Verbindungselement 4 und Sohlenabschnitt 10 entsteht ein sowohl fester mechanischer Verbund zwischen den Teilen als auch eine wasserdichte Verbindung.

Die Verwendung thermoplastischer Materialen für die Sohle 3 und das Verbindungselement 4 ermöglicht in einfacher Weise die stoffschlüssige Verbindung.

Auch eine Klebeverbindung zwischen den in Rede stehenden Teilen kann allerdings in Erwägung gezogen werden.

### Bezugszeichenliste:

- 1: Schuh
- 2: Schuhoberteil
- 3: Sohle
- 3': Sohlenteil
- 3": Sohlenteil
- 4: Verbindungselement
- 5: oberer streifenförmiger Abschnitt
- 6: unterer gabelförmig ausgebildeter Abschnitt
- 7: Gabelabschnitt
- 8: Gabelabschnitt
- 9: streifenförmiger Oberteilabschnitt
- 10: streifenförmiger Sohlenabschnitt
- 11: Naht
- 12, 13: formschlüssige Verbindung
- 12: nasenförmiger Vorsprung
- 13: Hakenabschnitt
- 14: Schweißnaht
- 15: Ausschnitt
- 16: Ausschnitt
- 17: Laserkopf

- I: Innen
- A: Außen

## Patentansprüche

1. Schuh (1), insbesondere Sportschuh, der ein Schuhoberteil (2) und eine mit dem Schuhoberteil (2) verbundene Sohle (3) aufweist, wobei das Schuhoberteil (2) und die Sohle (3) mittels eines Verbindungselements (4) miteinander verbunden sind, wobei das Verbindungselement (4) ein sich längserstreckendes profiliertes Formteil ist, das einen oberen streifenförmigen Abschnitt (5) aufweist, und
wobei das Schuhoberteil (2) in seinem an die Sohle (3) angrenzenden Bereich einen streifenförmigen Oberteilabschnitt (9) aufweist, der mit dem streifenförmigen Abschnitt (5) des Verbindungselements (4) verbunden ist,
**dadurch gekennzeichnet, dass**
das Verbindungselement einen unteren gabelförmig ausgebildeten Abschnitt (6) mit zwei Gabelabschnitten (7, 8) aufweist,
wobei die Sohle (3) in ihrem an das Schuhoberteil (2) angrenzenden Bereich einen streifenförmigen Sohlenabschnitt (10) aufweist, der zwischen die beiden Gabelabschnitte (7, 8) hineinreicht und mit mindestens einem der Gabelabschnitte (7, 8) verbunden ist.

2. Schuh nach Anspruch 1, **dadurch gekennzeichnet, dass** die Gabelabschnitte (7, 8) im wesentlichen parallel zueinander verlaufen.

3. Schuh nach Anspruch 1 oder 2, **dadurch gekennzeichnet, dass** die Verbindung zwischen dem streifenförmigen Oberteilabschnitt (9) und dem streifenförmigen Abschnitt (5) des Verbindungselements (4) durch eine Naht (11) hergestellt ist.

4. Schuh nach einem der Ansprüche 1 bis 3, **dadurch gekennzeichnet, dass** die Verbindung zwischen dem streifenförmigen Sohlenabschnitt (10) und mindestens einem der Gabelabschnitte (7, 8) durch eine formschlüssige Verbindung (12, 13) hergestellt ist.

5. Schuh nach Anspruch 4, **dadurch gekennzeichnet, dass** die formschlüssige Verbindung (12, 13) mindestens einen nasenförmigen Vorsprung (12) am streifenförmigen Sohlenabschnitt (10) oder an mindestens einem der Gabelabschnitte (7, 8) und mindestens einen Hakenabschnitt (13) an mindestens einem der Gabelabschnitte (7, 8) oder am streifenförmigen Sohlenabschnitt (10) umfasst, wobei der nasenförmige Vorsprung (12) und der Hakenabschnitt (13) kongruent zueinander ausgeformt sind.

6. Schuh nach Anspruch 5, **dadurch gekennzeichnet, dass** ein einziger nasenförmiger Vorsprung (12) am streifenförmigen Sohlenabschnitt (10) und ein einziger Hakenabschnitt (13) an einem der Gabelabschnitte (7, 8) angeordnet oder vorgesehen sind.

7. Schuh nach einem der Ansprüche 1 bis 3, **dadurch gekennzeichnet, dass** die Verbindung zwischen dem streifenförmigen Sohlenabschnitt (10) und mindestens einem der Gabelabschnitte (7, 8) durch eine stoffschlüssige Verbindung hergestellt ist.

8. Schuh nach Anspruch 7, **dadurch gekennzeichnet, dass** die stoffschlüssige Verbindung eine Verschweißung (14), insbesondere eine Laserverschweißung, ist.

9. Schuh nach Anspruch 4 und 7, **dadurch gekennzeichnet, dass** die Verbindung zwischen dem streifenförmigen Sohlenabschnitt (10) und mindestens einem der Gabelabschnitte (7, 8) sowohl durch eine formschlüssige Verbindung (12, 13) als auch durch eine stoffschlüssige Verbindung (14) hergestellt ist.

10. Schuh nach einem der Ansprüche 1 bis 9, **dadurch gekennzeichnet, dass** das Verbindungselement (4) ein extrudiertes Kunststoffprofil ist.

11. Schuh nach Anspruch 10, **dadurch gekennzeichnet, dass** das Kunststoffmaterial des Verbindungselements (4) transparent ist.

12. Schuh nach einem der Ansprüche 1 bis 11, **dadurch gekennzeichnet, dass** die Sohle (3) mindestens ein Sohlenteil (3', 3") umfasst und dass das Schuhoberteil (2) in dem dem Boden zugewandten Bereich mindestens einen Ausschnitt (15, 16) aufweist, dessen Größe und Form denjenigen des Sohlenteils (3', 3") in dessen Kontaktbereich mit dem Schuhoberteil (2) entsprechen, wobei das mindestens eine Sohlenteil (3', 3") in den mindestens einen Ausschnitt (15, 16) eingesetzt und mittels des Verbindungselements (4) mit dem Schuhoberteil (2) verbunden ist.

13. Schuh nach Anspruch 12, **dadurch gekennzeichnet, dass** das mindestens eine Sohlenteil (3', 3") als schalenförmiges Gebilde ausgeführt ist.

14. Schuh nach Anspruch 12 oder 13, **dadurch gekennzeichnet, dass** ein Sohlenteil (3') im Hinterfußbereich und ein Sohlenteil (3") im Vorderfußbereich angeordnet ist.

15. Schuh nach Anspruch 14, **dadurch gekennzeichnet, dass** das Schuhoberteil (2) zwischen den beiden Sohlenteilen (3', 3") durchgängig und nahtfrei ausgebildet ist.

## Claims

1. Shoe (1), in particular sports shoe, which has a shoe upper part (2) and a sole (3) which is connected to the shoe upper part (2), wherein the shoe upper part (2) and the sole (3) are connected to one another by means of a connection element (4), wherein the connection element (4) is a longitudinally extending, profiled moulded part that has an upper stripe-shaped section (5) and wherein the shoe upper part (2) has a stripe-shaped upper part section (9) in its region that adjoins the sole (3), which stripe-shaped upper part section (9) is connected to the strip-shaped section (5) of the connecting element (4),
**characterized in that**
the connection element (4) comprises a lower fork-shaped section (6) which has two fork sections (7, 8), wherein the sole (3) has a stripe-shaped sole section (10) in its region that adjoins the shoe upper part (2), which strip-shaped sole section (10) extends between the two fork sections (7, 8) and is connected to at least one of the fork sections (7, 8).

2. Shoe according to claim 1, **characterized in that** the fork sections (7, 8) are arranged substantially parallel to another.

3. Shoe according to claim 1 or 2, **characterized in that** the connection between the stripe-shaped upper part section (9) and the stripe-shaped section (5) of the connection element (4) is established by a seam (11).

4. Shoe according to one of claims 1 to 3, **characterized in that** the connection between the stripe-shaped sole section (10) and at least one of the fork sections (7, 8) is established by a form-fit connection (12, 13).

5. Shoe according to claim 4, **characterized in that** the form-fit connection (12, 13) comprises at least one nose-shaped projection (12) at the stripe-shaped sole section (10) or at at least one of the fork sections (7, 8) and at least one hook section (13) at at least one of the fork sections (7, 8) or at the stripe-shaped sole section (10), wherein the nose-shaped projection (12) and the hook section (13) are designed congruent to another.

6. Shoe according to claim 5, **characterized in that** a single nose-shaped projection (12) is arranged or provided at the stripe-shaped sole section (10) and a single hook section (13) is arranged or provided at one of the fork section (7, 8).

7. Shoe according to one of claims 1 to 3, **characterized in that** the connection between the stripe-shaped sole section (10) and at least one of the fork sections (7, 8) is established by a material bonded connection.

8. Shoe according to claim 7, **characterized in that** the material bonded connection is a welding connection (14), especially a laser welding connection.

9. Shoe according to claim 4 and 7, **characterized in that** the connection between the stripe-shaped sole section (10) and at least one of the fork sections (7, 8) is established by a form-fit connection (12, 13) as well as by a material bonded connection (14).

10. Shoe according to one of claims 1 to 9, **characterized in that** the connection element (4) is an extruded plastic profile.

11. Shoe according to claim 10, **characterized in that** the plastic material of the connection element (4) is transparent.

12. Shoe according to one of claims 1 to 11, **characterized in that** the sole (3) comprises at least one sole part (3', 3") and that the shoe upper part (2) comprises at least one cutout (15, 16) which is arranged in the region which is facing the ground, which size and shape corresponds to the sole part (3', 3") in its contact region with the shoe upper part (2), wherein the at least one sole part (3', 3") is inserted into the at least one cutout (15, 16) and is connected with the shoe upper part (2) by means of the connection element (4).

13. Shoe according to claim 12, **characterized in that** the at least one sole part (3', 3") is designed as a shell-shaped structure.

14. Shoe according to claim 12 or 13, **characterized in that** one sole part (3') is arranged in the rearfoot region and one sole part (3") is arranged in the forefoot region.

15. Shoe according to claim 14, **characterized in that** the shoe upper part (2) is designed between the two sole parts (3', 3") continuously and seamless.

## Revendications

1. Chaussure (1), en particulier chaussure de sport, présentant une partie supérieure (2) de chaussure et une semelle (3) reliée à la partie supérieure (2) de chaussure,
la partie supérieure (2) de chaussure et la semelle (3) étant reliées l'une à l'autre au moyen d'un élément de liaison (4),
l'élément de liaison (4) étant une pièce moulée, allongée et profilée qui présente une section supérieure (5) en forme de ruban,
la partie supérieure (2) de chaussure présentant dans sa partie adjacente à la semelle (3) une section (9) de partie supérieure en forme de ruban reliée à la section (5) en forme de ruban de l'élément de liaison (4),
**caractérisée en ce que**
l'élément de liaison présente une section (6) en forme de fourche dotée de deux sections (7, 8) de fourche,
la semelle (3) présentant dans sa partie adjacente à la partie supérieure (2) de chaussure une section (10) de semelle en forme de ruban qui s'étend entre les deux sections (7, 8) de fourche et est reliée à au moins l'une des sections (7, 8) de fourche.

2. Chaussure selon la revendication 1, **caractérisée en ce que** les sections (7, 8) de fourche s'étendent essentiellement en parallèle l'une à l'autre.

3. Chaussure selon les revendications 1 ou 2, **caractérisée en ce que** la liaison entre la section (9) de partie supérieure en forme de ruban et la section (5) en forme de ruban de l'élément de liaison (4) est réalisée par une couture (11).

4. Chaussure selon l'une des revendications 1 à 3, **caractérisée en ce que** la liaison entre la section (10) de semelle en forme de ruban et au moins l'une des sections (7, 8) de fourche est réalisée par une liaison (12, 13) en correspondance géométrique.

5. Chaussure selon la revendication 4, **caractérisée en ce que** la liaison (12, 13) en correspondance géométrique comporte au moins une saillie (12) en forme de bec sur la section (10) de semelle en forme de ruban ou sur au moins l'une des sections (7, 8) de fourche et au moins une section en crochet (13) sur au moins l'une des sections (7, 8) de fourche ou sur la section (10) de semelle en forme de ruban, la saillie (12) en forme de bec et la section en crochet (13) étant formées de manière mutuellement congruente.

6. Chaussure selon la revendication 5, **caractérisée en ce qu'**une seule saillie (12) en forme de bec est disposée ou prévue sur la section (10) de semelle en forme de ruban et une seule section (13) en crochet sur l'une des sections (7, 8) de fourche.

7. Chaussure selon l'une des revendications 1 à 3, **caractérisée en ce que** la liaison entre la section (10) de semelle en forme de ruban et au moins l'une des sections (7, 8) de fourche est réalisée par une liaison en correspondance de matière.

8. Chaussure selon la revendication 7, **caractérisée en ce que** la liaison en correspondance de matière est une soudure (14) et en particulier une soudure au laser.

9. Chaussure selon les revendications 4 et 7, **caractérisée en ce que** la liaison entre la section (10) de semelle en forme de ruban et au moins l'une des sections (7, 8) de fourche est formée à la fois par une liaison (12, 13) en correspondance géométrique et une liaison (14) en correspondance de matière.

10. Chaussure selon l'une des revendications 1 à 9, **caractérisée en ce que** l'élément de liaison (4) est un profilé extrudé en matière synthétique.

11. Chaussure selon la revendication 10, **caractérisée en ce que** la matière synthétique de l'élément de liaison (4) est transparente.

12. Chaussure selon l'une des revendications 1 à 11, **caractérisée en ce que** la semelle (3) comporte au moins une partie (3', 3'') de semelle et **en ce que** la partie supérieure (2) de chaussure présente dans sa partie tournée vers le sol au moins une section (15, 16) dont la taille et la forme correspondent à celle de la partie (3', 3'') de semelle dans sa partie en contact avec la partie supérieure (2) de chaussure, la ou les parties (3', 3") de semelle étant insérées dans la ou les sections (15, 16) et étant reliées à la partie supérieure (2) de chaussure au moyen de l'élément de liaison (4).

13. Chaussure selon la revendication 12, **caractérisée en ce que** la ou les parties (3', 3") de semelle sont configurées comme produits en forme de coquille.

14. Chaussure selon les revendications 12 ou 13, **caractérisée en ce qu'**une partie (3') de semelle est disposée dans la partie arrière du pied et une partie (3") de semelle dans la partie avant du pied.

15. Chaussure selon la revendication 14, **caractérisée en ce que** la partie supérieure (2) de chaussure peut être traversée et ne présente pas de couture entre les deux parties (3', 3") de semelle.
